# EUROPÄISCHE PATENTSCHRIFT

(11) **EP 0 654 421 B1**
(45) Veröffentlichungstag und Bekanntmachung des Hinweises auf die Patenterteilung: **06.08.1997**
(21) Anmeldenummer: 94118132.3
(22) Anmeldetag: 17.11.1994
(51) Int. Cl.: B65D 88/12

(54) **Tankcontainer**
Tank container
Conteneur-citerne

(30) Priorität: 18.11.1993 DE 9317638 U
(43) Veröffentlichungstag der Anmeldung: 24.05.1995
(73) Patentinhaber: GERHARD ENGINEERING GmbH, D-57586 Weitefeld (DE)
(72) Erfinder: Gerhard, Till, D-57555 Mudersbach (DE)
(74) Vertreter: Strehl Schübel-Hopf Groening & Partner

(56) Entgegenhaltungen:
- EP-A- 0 480 142
- DE-U- 8 409 021
- GB-A- 1 468 665
- US-A- 4 593 832

## Beschreibung

Ein Tankcontainer mit Stirnrahmen und Sattelstruktur ist aus US-A-4,593,832 bekannt. Dort erfolgt die Sattelung zwischen Tankboden und Stirnrahmen über einen am Tankboden ansetzenden Stirnring und einen den Stirnring vollständig umgebenden Winkelprofil-Sattelring, der mit einem Axialflansch am Stirnring und mit einem Radialflansch an in den Stirnrahmen eingefügten Diagonalstreben angeschweißt ist. Diese Sattelung hat sich als geeignet erwiesen, um die bei großen Tankcontainern auftretenden Kräfte zwischen Tank und Rahmen zu übertragen. Für kleine und mittelgroße Tanks ist das bekannte Konzept jedoch verhältnismäßig schwer.

Bei einer aus der gleichen Druckschrift bekannten Variante ist der Stirnring mit einem zur Tankachse hin gerichteten Axialflansch versehen und mit diesem unmittelbar an vier insgesamt dreieckige und etwa "kuchenblechartig" geformte Eckstücke angeschweißt, deren jedes zwei äußere Akialflansche aufweist, mit denen es mit Querholm und Eckstütze des betreffenden Stirnrahmens verschweißt ist. Auch diese Version vermittelt zwar hohe Stabilität, ist aber für kleinere Tanks verhältnismäßig materialaufwendig und entsprechend schwer.

Eine in der gleichen Druckschrift beschriebene weitere Sattelungsvariante besteht darin, daß am Stirnring ein gegebenenfalls nur im unteren Bereich vorhandener U-Profilring bzw. -teilring angeschweißt ist, der sich seinerseits im wannenartigen Bereich von an Diagonalstreben des Stirnrahmens angeschweißten H-Profil-Sattelringsegmenten abstützt. Zwischen dem U-Profilring und den Sattelringsegmenten sind Isolierlagen angeordnet. Wegen der verwendeten U- und H-Profile und der auch hier erforderlichen Diagonalstreben in den vier Ecken des Stirnrahmens ist diese Sattelung mit einem Materialeinsatz und Fertigungsaufwand verbunden, der sich insbesondere dann rechtfertigt, wenn große Tanks isoliert am Rahmen gelagert werden sollen.

Der Erfindung liegt die Aufgabe zugrunde, einen Tankcontainer anzugeben, bei dem die Sattelung zwischen Tank und Stirnrahmen bei möglichst geringem Materialeinsatz und Gewicht eine jedenfalls für Klein- und Mittelcontainer ausreichende Steifigkeit aufweist und die mit möglichst geringem Fertigungsaufwand toleranzfreundlich herstellbar ist.

Die Lösung dieser Aufgabe ist im Anspruch 1 gekennzeichnet. Danach ist das den Stirnring mit dem Stirnrahmen verbindende Sattelelement auf Ringelemente reduziert, die nur jeweils einen solchen Bogenwinkel zu überdecken brauchen, daß sie sich in einem zur Verbindung mit dem Stirnrahmen ausreichenden Bereich mit den Stirnrahmenelementen überlappen. Die Sattelringsegmente sind dabei unmittelbar mit den Eckstützen der Stirnrahmen verbunden, so daß die stets vorhandenen Vertikalkräfte besonders effizient übertragen werden.

Dank der Überlappung zwischen den beiden Schenkeln der Sattelringsegmente einerseits sowie den Rahmen-Eckstützen und dem am Tankboden ansetzenden Stirnring andererseits lassen sich größere Fertigungstoleranzen sowohl in Axial- als auch in Radialrichtung beim Zusammenbau von Tank- und Stirnrahmen sicher beherrschen.

Die Weiterbildung nach Anspruch 2 ist insofern von Vorteil, als sie auch dann zu einer wesentlichen Versteifung der Sattelung führt, wenn der zur Tankachse hin gerichtete Radialflansch des Stirnrings verhältnismäßig kurz dimensioniert ist.

Die in den Ansprüchen 3 bis 5 angegebenen Maßnahmen führen zu einer mehr oder weniger geschlossenen Kastenbauweise im Bereich der Verbindung zwischen Sattelringsegmenten und Eckstützen, die eine erhebliche zusätzliche Versteifung ergibt, wobei Korrosion durch Festsetzung von Feuchtigkeit in schwer zugänglichen Zwickelbereichen vermieden werden kann.

Ein bevorzugtes Ausführungsbeispiel der Erfindung wird nachstehend anhand der Zeichnung näher erläutert, in der
- Figur **1**: eine Stirnansicht eines Teils des Verbindungsbereichs zwischen Stirnrahmen-Eckstütze und Tank zeigt, während
- Figur **2**: einen Schnitt nach II-II der Figur **1** und
- Figur **3**: einen Schnitt nach III-III der Figur **1** veranschaulicht.

Wie aus Figur **1** und **2** hervorgeht, ist am Tankboden **10** ein Stirnring **11** konzentrisch zu der (nicht dargestellten) Tankachse angeschweißt. Der Stirnring **11** ist als Winkelring mit einem längeren Axialflansch **12** und einem kürzeren, zur Tankachse hin gerichteten Radialflansch **13** gestaltet.

Die Verbindung zwischen dem Stirnring **13** und der betreffenden Eckstütze **14** des (im übrigen nicht dargestellten) Container-Stirnrahmens erfolgt über zwei Sattelringsegmente **15**, von denen in der Zeichnung nur eines zu sehen ist. Das Sattelringsegment **15** ist hat ebenfalls ein Winkelprofil mit einem längeren, von der Tankachse weg gerichteten Radialflansch **16** und einem etwas kürzeren Axialflansch **17**.

Das Sattelringsegment **15** ist so gestaltet, daß die Innenfläche seines Axialflansches **17** im wesentlichen den gleichen Radius hat wie die Außenfläche des am Tankboden angesetzten Stirnrings **11**. Da sich das Sattelringsegment **15** nur über einen verhältnismäßig kleinen Bogenwinkel (in dem gezeigten Ausführungsbeispiel etwa 50°) erstreckt, ist die Übereinstimmung der genannten Radien unkritisch.

Unabhängig von Toleranzen hinsichtlich Länge und Form des Tanks, Anordnung des Stirnrings **11** am Tankboden **10** und relativer Ausrichtung zwischen Tank und Stirnrahmen läßt sich das Sattelringsegment **15** bei ausreichenden Schenkellängen stets derart zwischen Stirnring **11** und Eckstütze **14** einfügen, daß zwischen dem Axialflansch **17** des Sattelringsegments **15** und dem Axialflansch **12** des Stirnrings **11** einerseits sowie zwischen dem Radialflansch **16** des Sattelringsegments **15** und der betreffenden, zur Tankachse radial verlaufenden Fläche der Eckstütze **14** eine dichte Anlage und Überlappung stattfindet, so daß eine sichere Überlappungsverschweißung ausgeführt werden kann.

In dem gezeigten Ausführungsbeispiel ist das Sattelringsegment **15** so eingefügt, daß es mit seinem Radialflansch **16** an der der Containermitte zugewandten inneren Radialfläche der Eckstütze **14** anliegt. Bei im Vergleich zum Rahmen, d.h. zum Abstand zwischen den beiden Stirnrahmen, längerem Tank läßt sich das Sattelringsegment **15** auch anders herum einbauen, so daß sein Radialflansch **16** an der von der Tankmitte abgewandten Außenfläche der Eckstütze **14** anliegt. Diese Möglichkeit gestattet die Beherrschung erheblicher Längentoleranzen zwischen Tank und Rahmen.

In dem in Figur **1** und **2** veranschaulichten Ausführungsbeispiel weist die Sattelung ferner ein Verbindungsblech **18** auf, das mit seiner gemäß Figur **1** senkrechten geraden Kante an der der Tankachse zugewandten Innenfläche der Eckstütze **14** angeschweißt ist, und an dessen der Tankmitte zugewandten Fläche die freie Kante des Axialflansches **17** des Sattelringsegments **15** angeschweißt ist. Die der genannten geraden Kante des Verbindungsblechs **18** gegenüberliegende Kante ist vorzugsweise entsprechend dem Radius des Sattelringsegments **15** konkav geschnitten. Das Verbindungsblech ergibt zusammen mit den beiden Flanschen **16**, **17** des Sattelringsegments **15** sowie der Innenfläche der Eckstütze **14** ein kastenartiges Profil, was zu einer erheblichen Versteifung der Sattelung führt.

Wie aus Figur **1** ferner hervorgeht, ist der Sattelring **15** am oberen und am unteren Ende jeweils durch ein Kopfblech **19** verschlossen, das mit den Endkanten der beiden Flansche **16**, **17** des Sattelringsegments **15**, der Endkante des Verbindungsblechs **18** und der Innenwand der Eckstütze **14** verschweißt ist. Auf diese Weise wird ein nach außen vollständig verschlossener Raum gebildet. Die Kopfbleche **19** führen zu einer weiteren Versteifung und bewirken gleichzeitig, daß der durch das Verbindungsblech **18** schon weitgehend geschlossene Raum nach außen hin dicht und so der Eintritt von Feuchtigkeit in den Zwickelbereich zwischen dem Radialflansch **17** des Sattelringsegments **15** und der Innenfläche der Eckstütze **14** vermieden wird.

Als reine Versteifungsmaßnahme können die Kopfbleche **19** auch vorgesehen werden, wenn das Verbindungsblech **18** nicht vorhanden ist.

Wie aus Figur **3** hervorgeht, ist jedes Kopfblech **19** vorzugsweise trapezförmig, wobei seine rechte Kante eine dem Axialflansch **17** des Sattelringsements **15** entsprechende Länge hat, während die Länge der gegenüberliegenden Kante so bemessen ist, daß diese bei jeder Einbaulage die gesamte Profilbreite der Eckstütze **14** überdeckt. Dadurch wird vermieden, daß das Kopfblech **19** innerhalb der weicheren Seitenwand der Eckstütze **14** endet und dort zu Spannungsspitzen führt.

Die beiden Bleche **18** und **19** sind trotz der beschriebenen günstigen Eigenschaften für eine zuverlässige Verbindung von Tank und Rahmen nicht unbedingt erforderlich. Wird insbesondere das Verbindungsblech **18** weggelassen, so bleibt der gesamte Verbindungsbereich für die Luft zugänglich, so daß die erwähnten Korrosionsprobleme kaum auftreten werden.

## Patentansprüche

1. Tankcontainer mit einem im wesentlichen zylindrischen Tank, dessen gewölbte Böden mit den betreffenden Stirnrahmen jeweils über eine Sattelstruktur verbunden sind, die einen am Tankboden (**10**) befestigten Stirnring (**11**) und zwei zwischen diesen und den Stirnrahmen (**14**) eingefügte Sattelringsegmente (**15**) umfaßt,
wobei jedes Sattelringsegment (**15**) ein Winkelprofil mit einem zur Tankachse parallelen Axialflansch (**17**), der den Stirnring (**11**) überlappt und mit diesem verbunden ist, und einen quer zur Tankachse verlaufenden und von dieser weg gerichteten Radialflansch (**16**) aufweist, der eine zu ihm parallele Fläche einer Eckstütze (**14**) des Stirnrahmens überlappt und mit dieser verbunden ist.

2. Tankcontainer nach Anspruch **1**, dadurch gekennzeichnet, daß der Stirnring (**11**) einen zur Tankachse hin gerichteten Radialflansch (**13**) aufweist.

3. Tankcontainer nach Anspruch **1** oder **2**, gekennzeichnet durch ein in einer Radialebene angeordnetes Verbindungselement (**17**), das mit einer Kante an der der Tankachse zugewandten Innenfläche der Eckstütze (**14**) ansetzt und an dessen Seitenfläche an die freie Kante des Axialflansches (**17**) des Sattelringsegments (**15**) ansetzt.

4. Tankcontainer nach einem der Ansprüche **1** bis **3**, dadurch gekennzeichnet, daß das Sattelringsegment (**15**) an seinen beiden Enden jeweils mit einem Abschlußelement (**19**) versehen ist, das mit dessen beiden Schenkeln (**16**, **17**) und der der Tankachse zugewandten Fläche der Eckstütze (**14**) verschweißt ist.

5. Tankcontainer nach Anspruch **4**, dadurch gekennzeichnet, daß das Abschlußelement (**19**) im wesentlichen trapezförmig ist, wobei seine eine Kante eine dem Axialflansch (**17**) des Sattelringsegments (**15**) entsprechende Länge und die gegenüberliegende Kante eine der Breite der Eckstütze entsprechende Länge hat.

## Claims

1. A tank container having a substantially cylindrical tank, each curved bottom of the tank being connected to the respective end frame via a saddle structure which includes an end ring (**11**) fixed to the tank bottom (**10**) and two saddle ring segments (**15**) inserted between the end ring and the end frame (**14**),
wherein each saddle ring segment (**15**) includes a profile element of L-shaped cross-section having an axial flange (**17**) extending parallel to the tank axis, overlapping the annular ring (**11**) and being connected thereto, and a radial flange (**16**) extending transversely of, and away from, the tank axis, overlapping a parallel surface of a corner strut (**14**) of the end frame and being connected thereto.

2. The tank container of claim 1, characterised in that the end ring (**11**) includes a radial flange (**13**) extending toward the tank axis.

3. The tank container of claim 1 or 2, characterised by a connecting element (**17**) disposed in a radial plane and having an edge connected to an inner surface of the corner strut (**14**) facing the tank axis, and a lateral surface connected to the free edge of the axial flange (**17**) of the saddle ring segment (**15**).

4. The tank container of any of claims 1 to 3, characterised in that either end of the saddle ring segment (**15**) is provided with a terminating element (**19**) welded to both legs (**16**, **17**) thereof and to the surface of the corner strut (**14**) facing the tank axis.

5. The tank container of claim 4, characterised in that the terminating element (**19**) is substantially trapezoidal, with one edge having a length corresponding to the axial flange (**17**) of the saddle ring segment (**15**) and the opposite edge having a length corresponding to the width of the corner strut.

## Revendications

1. Conteneur-citerne comportant une citerne sensiblement cylindrique, dont les fonds incurvés sont reliés aux cadres frontaux correspondants via une structure de berceau respective qui comporte un anneau frontal (11) fixé sur le fond de citerne (10) et deux segments annulaires de berceau (15) intégrés entre ledit anneau frontal et le cadre frontal (14), dans lequel chaque segment annulaire de berceau (15) présente un profilé en équerre avec une bride axiale (17) parallèle à l'axe de citerne et en chevauchement avec l'anneau frontal (11) et reliée à celui-ci, et une bride radiale (16) s'étendant transversalement à l'axe de citerne et dirigée en éloignement de celui-ci, laquelle est en chevauchement avec une surface parallèle à celle-ci d'un support de coin (14) du cadre frontal et est reliée à celle-ci.

2. Conteneur-citerne selon la revendication 1, caractérisé en ce que l'anneau frontal (11) présente une bride radiale (13) dirigée vers l'axe de citerne.

3. Conteneur-citerne selon l'une ou l'autre des revendications 1 et 2, caractérisé par un élément de liaison (17) agencé dans un plan radial, qui est posé par une arête contre la surface intérieure du support de coin (14), laquelle est dirigée vers l'axe de citerne, et qui est posé par sa surface latérale contre l'arête libre de la bride axiale (17) du segment annulaire de berceau (15).

4. Conteneur-citerne selon l'une quelconque des revendications 1 à 3, caractérisé en ce que le segment annulaire de berceau (15) est pourvu à ses deux extrémités d'un élément de fermeture respectif (19) qui est soudé avec ses deux bras (16, 17) et avec la surface du support de coin (14), dirigée vers l'axe de citerne.

5. Conteneur-citerne selon la revendication 4, caractérisé en ce que l'élément de fermeture (19) est sensiblement trapézoïdal, l'une de ses arêtes présentant une longueur correspondante à la bride axiale (17) du segment annulaire de berceau (15) et l'arête en vis-à-vis présentant une longueur correspondante à la largeur du support de coin.
